# EUROPÄISCHE PATENTSCHRIFT

(11) **EP 2 322 330 B1**
(45) Veröffentlichungstag und Bekanntmachung des Hinweises auf die Patenterteilung: **14.03.2012**
(21) Anmeldenummer: 10190105.6
(22) Anmeldetag: 05.11.2010
(51) Int. Cl.: B26D 7/01, B26D 7/06, B26D 7/32

(54) **Verfahren und Vorrichtung zum Schneiden eines knochenhaltigen Gutstrangs in Scheiben**
Method and device for cutting a piece of meat containing bone into slices
Procédé et dispositif de coupe d'un tronçon de viande contenant des os en tranches

(30) Priorität: 12.11.2009 DE 102009046646
(43) Veröffentlichungstag der Anmeldung: 18.05.2011
(73) Patentinhaber: Reifenhäuser, Uwe, 57632 Flammersfeld (DE)
(72) Erfinder: Reifenhäuser, Uwe, 57632 Flammersfeld (DE)
(74) Vertreter: Bauer, Dirk

(56) Entgegenhaltungen:
- DE-B3-102006 062 336

## Beschreibung

Die Erfindung betrifft ein Verfahren zum Schneiden eines knochenhaltigen Gutstrangs in Scheiben mit den folgenden Verfahrensschritten:
- Der Gutstrang wird mittels einer Vorschubeinrichtung in Vorschubrichtung auf eine Schneideinrichtung zu vorgeschoben.
- Mittels eines rotierenden Schneidorgans der Schneideinrichtung werden sukzessive Scheiben von einem Ende des Gutstrangs abgeschnitten.
- Die abgeschnittenen Scheiben werden sukzessive auf einer Fördereinrichtung in geschindelter oder gestapelter Anordnung abgelegt und von der Schneideinrichtung weggefördert.

Darüber hinaus betrifft die Erfindung eine Vorrichtung zum Schneiden eines knochenhaltigen Gutstrangs in Scheiben, wobei die Vorrichtung die Merkmale des Oberbegriffs des Anspruchs 6 aufweiset.

### Stand der Technik

Das vorgenannte Verfahren sowie die vorgenannte Vorrichtung sind allgemein bekannt, siehe z.B. die DE 102006062336. Insbesondere finden derartige Verfahren bzw. Vorrichtungen Anwendung beim Schneiden von Koteletts, Kasseler, T-Bone-Steaks oder ähnlichem knochenhaltigen Schneidgut. Das Schneidorgan der Schneideinrichtung kann dabei als Sichelmesser oder als Messer mit spiral-förmiger Schneidkante ausgebildet sein. Aufgrund der in dem Schneidgut enthaltenen, teilweise recht "massiven" Knochen müssen derartige Vorrichtungen im Bereich der Schneideinrichtung, d.h. insbesondere im Hinblick auf das Schneidmesser und die in Vorschubrichtung betrachtet sowohl vor als auch hinter dem Messer angeordneten Schneidrahmen sehr stabil ausgeführt sein, um die insbesondere beim Durchtrennen der Knochen sehr großen Schneidkräfte und daraus resultierenden Gegenkräfte aufnehmen zu können.

Bei den vorbekannten Vorrichtungen handelt es sich häufig um Hochleistungsschneidmaschinen, die in großen Fleisch verarbeitenden Betrieben mit großer Schneidfrequenz und entsprechend hohem Massendurchsatz betrieben werden. Dabei ist es meist der Fall, dass die auf der Fördereinrichtung von der Schneideinrichtung weg geförderten Scheiben anschließend sofort einer Verpackungsvorrichtung zugeführt uns insbesondere in schalenförmigen Verpackungen mit einer Abdeckung in Form einer Klarsichtfolie verpackt werden. Derartige Verpackungseinheiten mit einer Mehrzahl von Scheiben werden häufig in Selbstbedienungstheken größerer Lebensmittelgeschäfte vertrieben. Aus optischen Gründen, d.h. um dem Kunden ein besonders attraktives Erscheinungsbild des in Scheiben geschnittenen Schneidguts zu vermitteln, erfolgt die Ablage der Scheiben auf der Fördereinrichtung und auch in der Schale der SB-Verpackung meist in so genannter geschindelter, d.h. gefächerter Anordnung, bei der sich die Scheiben teilweise überlappen. In diesem Fall erfolgt das Wegfördern mittels eines sich in horizontale bewegenden Förderbandes.

Alternativ ist auch eine gestapelte Ablage der Scheiben möglich, wobei die Ablage hierbei z.B. auf einer Art Ablagetisch erfolgt, der senkrecht zur Vorschubrichtung abwärts bewegbar ist, um die Ablagebedingungen für jede Scheibe konstant zu halten. Die Erzeugung einer geometrisch exakten Ablage mit geschindelter oder gestapelter Scheibenanordnung hat sich in der Praxis bei knochenhaltigen Gutsträngen als problematisch erwiesen. Dies resultiert insbesondere daraus, dass das knochenumgebende Fleisch (Muskelgewebe bzw. Fett) sich während des Schneidvorgangs physikalisch gänzlich anders verhält als der Knochen. Aufgrund seiner Härte und Sprödheit liegt beim Durchtrennen des Knochens weniger ein klassischer Schneidvorgang vor, sondern es kommt mehr zu einer Art "Zerhacken" des Knochens. Um die Schneidkräfte beim Durchtrennen des Knochens besser in den Schneidrahmen und damit das Maschinengestellt ableiten zu können und unerwünschte Formänderungen des Gutstrangs während des Schneidvorgangs zu vermeiden, wird der Gutstrang so auf der Vorschubeinrichtung, die in der Regel als Förderband ausgebildet ist, abgelegt, dass der Knochen so nah wie möglich an der Oberfläche der Vorschubeinrichtung zu liegen kommt, optimaler Weise sogar unmittelbar darauf aufliegt. In diesem Fall kommt es zunächst zu einem Durchtrennen der weicheren Fleisch- bzw. Fettanteile des Gutstrangs und anschließend zum vollständigen Abtrennen der Scheibe indem der Knochen durchtrennt wird. Bei diesem finalen Abtrennvorgang einer jeden Scheibe kommt es aufgrund der Sprödheit des Knochens sowie der keilförmigen Geometrie des an die Schneidkante angrenzenden Bereichs des Schneidmessers zu äußerst unerwünschten Effekten dahingehend, dass die gerade abgetrennte Scheibe unkontrollierte Bewegungen in Vorschubrichtung vollführt. Die zum Abtrennen erforderliche und von dem mit hoher Drehzahl rotierenden Schneidorgan eingebrachte Energie ist nämlich so groß, dass die abgetrennte Scheibe einen unerwünscht großen Impuls erfährt, der sie von dem Messer weg beschleunigt. Besonders nachteilig ist es dabei, dass sowohl die Richtung als auch die Anfangsgeschwindigkeit der regelrecht "wegschießenden" Scheibe stark schwanken und daher nicht vorhersehbar sind. Dies führt zu einer unregelmäßigen und nicht geometriegenauen Ablage der geschindelt oder gestapelt angeordneten Scheiben auf der Fördereinrichtung. Im Extremfall können die Schwankungen in der "Abfluggeschwindigkeit" und im "Landeort" der abgetrennten und sodann um 90° umkippenden Scheiben so groß sein, dass bei geschindelter Ablage eine Scheibe die zuvor abgeschnittene Scheibe überholt. Aufgrund der Unregelmäßigkeit der Scheibenablage in geometrischer Hinsicht ist es bei den bekannten Verfahren jedenfalls unerlässlich, dass die Scheiben im Anschluss an die Ablage auf der Fördereinrichtung bzw. beim Einlegen in schalenförmige Behältnisse von Verpackungseinheiten manuell nachjustiert bzw. eingelegt werden. Hieraus resultiert ein hoher Personalaufwand, wodurch wiederum die Kosten bei der Verarbeitung knochenhaltiger Lebensmittelstränge erhöht werden.

Ein alternatives, allgemein bekanntes Schneidverfahren besteht darin, dass die abgeschnittenen Scheiben auf der Fördereinrichtung nicht in geschindelter oder gestapelter Anordnung abgelegt, sondern in stehender Anordnung weggefördert werden. In diesem Fall befindet sich oberhalb der Fördereinrichtung eine sich in Vorschubrichtung mitbewegende Stützeinrichtung für die erste Scheibe eines Pakets. Die Stützeinrichtung verhindert, dass die erste Scheibe umkippt und gewährleistet einen stehenden Abtransport desselben auf dem Förderband, wobei die anschließend abgeschnittenen Scheiben sukzessive anschließend auf diese Weise nach und nach ein Scheibenpaket bilden. In diesem Fall entspricht die Geschwindigkeit der Fördereinrichtung der Vorschubgeschwindigkeit. Alternativ kann auch ohne Stützeinrichtung gearbeitet werden, indem die ersten Scheiben umkippen und sodann eine Stütze für die nachfolgend abgeschnittenen Scheiben bieten, die also stehend weggefördert werden.

Die stehende Anordnung eines sich sukzessive in der Länge vergrößernden Pakets abgeschnittener Scheiben verhindert zwar, dass eine neue abgeschnittene Scheibe eine unkontrollierte Bewegung von dem Messer weg vollführen kann, doch ist auch bei diesem vorbekannten Verfahren zwingend händische Nacharbeit erforderlich, wenn anstelle der optisch eher unattraktiven gestapelten Scheibenanordnung eine geschindelte bzw. gefächerte Anordnung derselben realisiert werden soll.

### Aufgabe

Der Erfindung liegt die Aufgabe zugrunde, ein Verfahren sowie eine Vorrichtung zum Schneiden eines knochenhaltigen Gutstrangs in Scheiben vorzuschlagen, mit dem bzw. der sich eine geometrisch sehr exakte geschindelte oder gestapelte Anordnung der abgeschnittenen Scheiben auf einer Fördereinrichtung realisieren lässt, ohne dass hierzu manuelle Eingriffe seitens eines Bedienpersonals erforderlich sind.

### Lösung

Ausgehend von einem Verfahren der eingangs beschriebenen Art wird diese Aufgabe erfindungsgemäß durch die folgenden Verfahrensschritte gelöst:
- Vor dem vollständigen Abtrennen einer Scheibe von dem übrigen Gutstrang wird ein Bremselement einer Bremseinrichtung in Vorschubrichtung betrachtet hinter einer Schneidebene des Schneidorgans in einen Förderquerschnitt bewegt.
- Eine sodann abgeschnittene Scheibe wird nach ihrem vollständigen Abtrennen von dem übrigen Gutstrang in ihrer von der Schneidebene weg gerichteten Bewegung mittels des Bremselements abgebremst.
- Nach dem Abbremsen wird das Bremselement aus dem Förderquerschnitt heraus bewegt und die abgebremste Scheibe kippt auf die Fördereinrichtung.

Die Erfindung geht von der Erkenntnis aus, dass die in eine Scheibe während der letzten Phase des Abtrennvorgangs eingeleitete Energie, die sich in einem großen, auf die Scheibe übertragenden Impuls äußert, mit Hilfe einer ein Bremselement umfassenden Bremseinrichtung abgebaut werden muss, bevor der Scheibe eine weitere Bewegung in Richtung auf die Fördereinrichtung gestattet wird. Das Bremselement der Bremseinrichtung wirkt somit als temporäre Sperre für die abgeschnittenen Scheiben, wodurch deren kinetische Energie zum großen Teil abgebaut wird.

Gemäß der Erfindung verbleibt jedoch das Bremselement nicht dauerhaft in dem Förderquerschnitt des Gutstrangs sondern führt eine Hin- und Her-Bewegung, insbesondere eine Auf- und Ab-Bewegung, aus, bei der es nach dem Abbremsen aus dem Förderquerschnitt heraus bewegt wird, um die bereits begonnene oder die dann einsetzende Kippbewegung der Scheibe nicht zu verhindern.

Im Grunde genommen stellt das Versperren zumindest eines Teils des Förderquerschnitts mittels des Bremselements einen Zielkonflikt dahingehend dar, dass durch das Abbremsen der abgeschnittenen Scheibe die Bewegung nach dem Abtrennen der jeweiligen Scheibe verlangsamt wird, was dem Ziel einer möglichst großen Schneidleistung, d.h. hohen Schnittfrequenz des Schneidorgans zuwider läuft. Bei hinreichend stark beschleunigter Bewegung des Bremselements und exakter zeitlicher Steuerung desselben wird die abgeschnittene Scheibe jedoch nur soweit und so lange abgebremst, dass eine kontrollierte Kippbewegung der abgetrennten Scheibe auf die Fördereinrichtung gewährleistet wird. Die Scheibe muss nicht vollständig zum Stoppen kommen, vielmehr genügt es, wenn die Scheibe in ihrem unteren Bereich, in dem typischerweise die Knochen verlaufen, gebremst wird. Wird eine Scheibe nämlich nur im unteren Bereich gebremst, während der Rest ungebremst bleibt, entsteht eine Rotation der Scheibe, die das Kippen derselben nach einem kurzen Brems- oder Stopp-Impuls begünstigt. Je nach Verhalten der abgetrennten Scheibe kann diese auch in ihrem unteren Bereich gegen das Bremselement stoßen und somit gestoppt werden, wobei das Bremselement dann als eine Art Stoppelement dient.

Es konnte nachgewiesen werden, dass mit dem erfindungsgemäßen Verfahren eine sehr hohe Geometriegenauigkeit bei der Ablage der abgeschnittenen Scheiben in geschindelter oder gestapelter Anordnung möglich ist und dass dabei die Schneidleistung gegenüber den vorbekannten Verfahren nicht reduziert wird. Auf manuelles Nachjustieren der abgeschnittenen Scheiben, um eine optisch ansprechende regelmäßige Scheibenanordnung zu erreichen, kann bei dem erfindungsgemäßen Verfahren jedenfalls vollständig verzichtet werden.

Gemäß einer Ausgestaltung der Erfindung ist vorgesehen, dass das Bremselement von einer Ruheposition, in der es vollständig außerhalb des Förderquerschnitts angeordnet ist, in eine Brems- oder Stoppposition überführt wird, in der es einen einer Auflagefläche des Gutstrangs zugewandten Teilbereich des Förderquerschnitts versperrt, und anschließend wieder in die Ruheposition überführt wird. Dabei wird das Bremselement bei seiner Bewegung von der Ruhe- in die Bremsposition in einer Ebene bewegt, die parallel zu der Schneidebene ausgerichtet ist. Auf diese Weise lässt sich ein besonders rasches Einführen des Bremselements in den Förderquerschnitt und ebenso ein rasches Wieder-Frei-Machen des Förderquerschnitts nach erfolgtem Abbremsen erzielen. Dabei kann der Hub, den das Bremselement zurücklegt, etwa 10 mm bis 20 mm betragen.

Wenn sich das Bremselement in der Bremsposition - in Vorschubrichtung betrachtet - in einem Abstand von einer dem Bremselement zugewandten Vorderseite einer im Entstehen begriffenen, noch mit dem Gutstrang verbundenen Scheibe befindet, besteht zum einen die Sicherheit, dass die Bewegung des Bremselements nicht durch einen Reibung verursachenden Kontakt mit der Vorderseite der neu zu bildenden Scheibe behindert wird. Darüber hinaus wird durch einen hinreichend großen Abstand zwischen Bremselement und nächstfolgender Scheibe auch eine gewisse Schwankungsbreite in der Scheibendicke ermöglicht, die beim gewichtsgenauen Schneiden von Scheiben aufgrund Schwankungen in der Größe der Querschnittsfläche des Gutstrangs erforderlich ist. Folglich ist der Abstand zwischen dem Schneidorgan und dem Bremselement immer geringfügig größer als die größtmögliche Scheibendicke. Beispielsweise kann der Abstand zwischen der Vorderseite des Gutstrangs und Bremselement zwischen 3 mm und 5 mm betragen.

In zeitlicher Hinsicht stellt das Entfernen des Bremselements aus dem Förderquerschnitt nach erfolgtem Abbremsen den kritischsten Moment im gesamten Verfahrensablauf dar. Hierbei ist es besonders wichtig, dass das Bremselement nach dem Abbremsen der aktuellen Scheibe besonders schnell aus dem Förderquerschnitt entfernt wird, um den Kippprozess der Scheibe nicht zu behindern und damit möglicherweise die Schneidleistung zu verschlechtern. Hingegen besteht nach dem Abkippen einer abgeschnittenen Scheibe in der Regel hinreichend Zeit, um das Bremselement wieder in die Bremsposition zu überführen, da diese Bewegung parallel zum Durchschneiden des oberhalb des Knochens befindlichen Muskel- bzw. Fettgewebes des Gutstrangs erfolgen kann und während dieser Phase eine Bremswirkung noch nicht erforderlich ist.

Daher ist es besonders vorteilhaft, wenn ein rotatorischer Abtrieb der Bremseinrichtung - über einen Zyklus der Bewegung des Bremselements betrachtet - mit unterschiedlicher Winkelgeschwindigkeit bewegt wird, wobei das Bremselement mit einer größeren Geschwindigkeit von der Bremsposition in die Ruheposition bewegt wird als in die umgekehrte Richtung. Gleiches ist auch im Falle eines Linearantriebs (Linearmotor) für die Bremseinrichtung sinnvoll, wobei dann unterschiedliche Geschwindigkeiten bei der Hin- und Her-Bewegung realisiert werden sollten.

In vorrichtungstechnischer Hinsicht wird die zugrunde liegende Aufgabe ausgehend von einer Vorrichtung gemäß dem Oberbegriff des Anspruchs 6 durch die folgenden Merkmale gelöst:
- eine Bremseinrichtung mit einem Bremselement, das von einer Ruheposition, in der es sich außerhalb eines Förderquerschnitts befindet, in eine Bremsposition überführbar ist, in der eine von dem Gutstrang abgetrennte Scheibe in ihrer von der Schneidebene weg gerichteten Bewegung abbremsbar ist, wobei das in der Ruheposition befindliche Bremselement ein Abkippen einer abgetrennten und abgebremsten Scheibe auf die Fördereinrichtung ermöglicht.

Dabei kann es als besonders vorteilhaft angesehen werden, wenn das Bremselement ein aus Blechmaterial gefertigter Schieber ist, der linear oszillierend innerhalb einer zu der Schneidebene parallel verlaufenden Schieberebene bewegbar ist und vorzugsweise eine U-Form besitzt, wobei zwei U-Schenkel beidseitig des Förderquerschnitts, der durch eine Durchtrittsöffnung in einem Schneidrahmen der Schneideinrichtung definiert ist, zwischen dem Schneidrahmen und jeweils einem Lagerelement verschiebbar sind.

Die U-Form erlaubt eine Lagerung des Schiebers in Bereichen seitlich neben der Durchtrittsöffnung und macht daher einen Verzicht auf eine Lagerung unterhalb der Durchtrittsöffnung möglich, wodurch der Raumbedarf für die Schieberlagerung reduziert wird. Der Schieber kann daher - in Richtung der U-Schenkel betrachtet - kurz ausgeführt werden und unmittelbar an Kopplungs- bzw. Übertragungsglieder angeschlossen werden.

Die oszillierende Bewegung des Bremselements lässt sich besonders einfach durch einen Kurbeltrieb der Bremseinrichtung erzeugen, wobei das Bremselement mit einer Schwinge und diese mit einer drehantreibbaren Kugel verbunden ist.

Aus Gründen einer Minimierung des Bauraums der Bremseinrichtung sowie möglichst kurzer Wege zwischen der Ruheposition und der Bremsposition wird vorgeschlagen, dass das Bremselement in der Ruheposition unterhalb einer von einer Auflagefläche der Vorschubeinrichtung oder der Fördereinrichtung definierten Ebene angeordnet ist.

Schließlich ist gemäß der Erfindung noch vorgesehen, dass eine untere Fläche eines zwischen dem in der Ruheposition befindlichen Bremselement und der Schneidebene angeordneten Schneidrahmens abgeschrägt ist, wobei eine Flächennormale der abgeschrägten Fläche von der Schneidebene weg gerichtet ist. Hierdurch wird das Abkippen der abgetrennten Scheiben auch nach erfolgtem Abbremsen und nach einem Zurückziehen des Bremselements aus dem Förderquerschnitt begünstigt, wodurch wiederum ein rasches Wegfördern der abgeschnittenen Scheiben ermöglicht wird.

### Ausführungsbeispiel

Die Erfindung wird nachfolgend anhand eines Ausführungsbeispiels für eine erfindungsgemäße Maschine zum Schneiden von Lebensmitteln, die in den Zeichnungen dargestellt ist, näher erläutert.

Es zeigt:
- Figuren 1 bis 7:: jeweils eine dreidimensionale Ansicht einer erfindungsgemäßen Vorrichtung mit einem Gutstrang in verschiedenen Positionen und
- Figuren 8 bis 13: jeweils eine dreidimensionale Ansicht der Vorrichtung ohne Dar- stellung des Gutstrangs sowie der Vorschub- und Fördereinrich- tung.

In den Figuren 1 bis 7 ist eine erfindungsgemäße Vorrichtung 1 zum Schneiden eines knochenhaltigen Gutstrangs 2 in Scheiben 3 dargestellt, wobei der Gutstrang 2 mittels einer Vorschubeinrichtung 4 in Form eines Endlosbandes in horizontale Richtung auf eine Schneideinrichtung 5 vorgeschoben wird. In den Figuren ist der Gutstrang 2 vereinfacht und ohne Knochen dargestellt. Typischerweise verlaufen die Knochen in dem Gutstrang 2 entlang seiner unteren Seite, also der einer Auflagefläche 6 der Vorschubeinrichtung 4 zugewandten Seite des Gutstrangs 2.

Die Schneideinrichtung 5 umfasst ein rotierendes Schneidorgan 7, das in den verschiedenen Figuren jeweils in einer anderen, dem Schneidforschritt entsprechenden Position gezeigt ist. In Vorschubrichtung 8 hinter der Schneideinrichtung 5 befindet sich eine als Endlosband ausgebildete Fördereinrichtung 9, auf der die abgeschnittenen Scheiben 3 abgelegt und mit der die Scheiben 3 weggefördert werden. Die Schneideinrichtung 5 besitzt zwei Schneidrahmen 10, 10', die parallel zueinander verlaufen und eine Breite von ca. 15 mm bis 20 mm besitzen, wobei zwischen den Schneidrahmen 10, 10' das Schneidorgan 7 angeordnet ist. Die Schneidrahmen 10, 10' sowie das Schneidorgan sind von einem Schneidkasten 11 umgeben. Die Schneidrahmen 10, 10' umfassen jeweils eine Durchtrittsöffnung 12, die einen Förderquerschnitt 13 definiert und durch die der Gutstrang 2 hindurch gefördert wird.

Ferner besitzt die Vorrichtung 1 abermals in Vorschubrichtung 8 hinter der Schneideinrichtung 5 eine Bremseinrichtung 14 mit einem Bremselement 15, das mittels eines Kurbeltriebs 16 von einer Ruheposition 17 (siehe Figur 1) in eine Bremsposition 18 (siehe Figur 2) überführt werden kann. Das Bremselement 15 ist als Schieber 19 ausgebildet, der linear oszillierend innerhalb einer zu einer durch das Schneidorgan 7 gebildeten Schneidebene parallel verlaufenden Schieberebene bewegbar ist. Der Schieber 19 besitzt eine U-Form mit zwei U-Schenkeln 20, die beidseitig des Förderquerschnitts 13 verlaufen und zwischen dem Schneidrahmen 10 und jeweils einem Lagerelement 21 verschiebbar sind. Das Bremselement 15 ist so positioniert, dass zwischen dem Bremselement 15 und dem Schneidorgan 7 je nach zu schneidender Scheibendicke ein Abstand von etwa 3 bis 5 mm verbleibt. Auf diese Weise ist gewährleistet, dass die Bewegung des Bremselements 15 nicht durch den Gutstrang 2 beziehungsweise durch eine Reibung zwischen dem Gutstrang 2 und dem Bremselement 15 behindert wird. Nur wenn eine Scheibe 3 unmittelbar nach dem Abschneiden derselben infolge der Sprödheit des durchtrennten Knochens verspringt, gelangt die Scheibe unmittelbar an das Bremselement 15 und wird von diesem an einer weiteren Bewegung gehindert, also gestoppt.

Der Kurbeltrieb 16 umfasst eine mit dem Bremselement 15 verbundene Koppel 22, die mit einer drehantreibbaren Kurbel 23 verbunden ist.

In der Figur 1 ist das Bremselement 15 in seiner Ruhestellung 17 gezeigt, in der es sich außerhalb des Förderquerschnitts 13 befindet. In dieser Stellung befindet sich die Koppel 22, die exzentrisch an der Kurbel 23 befestigt ist, an ihrem unteren Totpunkt uT.

Das Schneidorgan 7 ragt in der Figur 1 zwar bereits geringfügig in den Förderquerschnitt 13 hinein, kommt jedoch noch nicht mit dem Gutstrang 2 in Eingriff. Lediglich einer besseren Veranschaulichung halber ist die im Zuge des Schneidvorgangs abzutrennende Scheibe 3 bereits in der Figur 1 eingezeichnet.

In den Figuren 2 und 3 befindet sich das Bremselement 15 in seiner Bremsposition 18 und ragt in den Förderquerschnitt 13 hinein, wobei die Koppel 22 an ihrem oberen Totpunkt oT angelangt ist. Die U-Schenkel 20 ragen in dieser Position über die Lagerelemente 21 hinaus. Der maximale Betrag, den das Bremselement 15 in den Förderquerschnitt 13 hineinragen kann, entspricht dem Hub der Koppel 22, also dem Abstand a zwischen dem oberen Totpunkt oT und dem unteren Totpunkt uT, der vorteilhafterweise zwischen 10 mm und 20 mm beträgt.

In der Figur 2 kommt das Schneidorgan 7 mit dem Gutstrang 2 in Eingriff und in der Figur 3 hat das Schneidorgan 7 bereits einen Großteil des Gutstrangs2 passiert und beinahe eine Scheibe 3 abgetrennt. Da das Bremselement 15 vor dem unteren Bereich der Scheibe 3 angeordnet ist, kann sie insbesondere beim Durchtrennen des in der Figur nicht gezeigten Knochens nicht merklich verspringen.

Die Figur 4 zeigt die Situation, in der das Bremselement 15 beginnt, sich wieder abzusenken, wobei die Scheibe 3 nun vollständig vom Ende des Gutstrangs 2 abgetrennt ist und beginnt, auf die Fördereinrichtung 9 zu kippen. Die Koppel 22 des Kurbeltriebs 16 befindet sich hierbei zwischen ihrem oberen Totpunkt oT und unteren Totpunkt uT.

Das Bremselement 15 wird weiter abgesenkt, bis es wieder in seine Ruheposition 17 gelangt (Figuren 6 und 7) und die Scheibe 3 schließlich vollständig auf die Fördereinrichtung 9 gekippt ist (Figur 7). Das Schneidorgan 7 ist in den Figuren 5 bis 7 nicht erkennbar, da es sich vollständig innerhalb des Schneidrahmens 10 befindet.

Während die Überführung des Bremselements 15 von seiner Ruheposition 17 in seine Bremsposition 18 langsam erfolgen kann, muss die Überführung des Bremselements 15 von seiner Bremsposition 18 in seine Ruheposition 17 schnell geschehen, um das Kippen der Scheibe 3 nicht zu behindern. Um das Kippen der Scheibe 3 darüber hinaus zu begünstigen, kann eine untere, einen Auflagebereich für den Gutstrang 2 bildende Fläche des Schneidrahmens 10 so abgeschrägt ausgebildet sein, dass sie von dem Gutstrang 2 weg und zu der Fördereinrichtung 9 hin weist.

In den Figuren 8 bis 13 ist die Vorrichtung 1 nochmals in den verschiedenen Verfahrensstadien eines Schneidvorgangs gezeigt, wobei auf die Darstellung der Vorschubeinrichtung 4 und der Fördereinrichtung 9 verzichtet wurde, so dass die Bremseinrichtung 14 deutlicher zu erkennen ist. Wie bereits zuvor erläutert, ist das Bremselement 15 als U-förmiger Schieber 19 aufgebaut und weist neben den beiden U-Schenkeln 20 einen Basisschenkel 24 auf, der annähernd die Form eines Dreiecks aufweist, wobei die Spitze des Dreiecks auf der dem Förderquerschnitt 13 abgewandten Seite liegt.

In den Figuren 8 bis 13 ist zu erkennen, dass der Basisschenkel 24 des Bremselements 15 mittels einer Koppelstange 25 mit der Koppel 22 verbunden ist.

In den Figuren 9 bis 12 ragen die U-Schenkel 20 jeweils um verschiedene Beträge über die Lagerelemente 21 hinaus.

### Bezugszeichenliste:

- 1: Vorrichtung
- 2: Gutstrang
- 3: Scheibe
- 4: Vorschubeinrichtung
- 5: Schneideinrichtung
- 6: Auflagefläche
- 7: Schneidorgan
- 8: Vorschubrichtung
- 9: Fördereinrichtung
- 10: Schneidrahmen
- 10': Schneidrahmen
- 11: Schneidkasten
- 12: Durchtrittsöffnung
- 13: Förderquerschnitt
- 14: Bremseinrichtung
- 15: Bremselement
- 16: Kurbeltrieb
- 17: Ruheposition
- 18: Bremsposition
- 19: Schieber
- 20: U-Schenkel
- 21: Lagerelement
- 22: Koppel
- 23: Kurbel
- 24: Basisschenkel
- 25: Koppelstange

- uT: unterer Totpunkt
- oT: oberer Totpunkt
- a: Abstand

## Patentansprüche

1. Verfahren zum Schneiden eines knochenhaltigen Gutstrangs (2) in Scheiben (3) mit den folgenden Verfahrensschritten:
- Der Gutstrang (2) wird mittels einer Vorschubeinrichtung (4) in Vorschubrichtung (8) auf eine Schneideinrichtung (5) zu vorgeschoben.
- Mittels eines rotierenden Schneidorgans (7) der Schneideinrichtung (5) werden sukzessive Scheiben (3) von einem Ende des Gutstrangs (2) abgeschnitten.
- Die abgeschnittenen Scheiben (3) werden sukzessive auf einer Fördereinrichtung (9) in geschindelter oder gestapelter Anordnung abgelegt und von der Schneideinrichtung (5) weggefördert
**gekennzeichnet durch** die folgenden Verfahrensschritte:
- Vor dem vollständigen Abtrennen einer Scheibe (3) von dem übrigen Gutstrang (2) wird ein Bremselement (15) einer Bremseinrichtung (14) in Vorschubrichtung (8) betrachtet hinter einer Schneidebene des Schneidorgans (7) in einen Förderquerschnitt (13) bewegt.
- Eine sodann abgeschnittene Scheibe (3) wird nach ihrem vollständigen Abtrennen von dem übrigen Gutstrang (2) in ihrer von der Schneidebene weg gerichteten Bewegung mittels des Bremselements (15) abgebremst.
- Nach dem Abbremsen wird das Bremselement (15) aus dem Förderquerschnitt (13) heraus bewegt und die abgebremste Scheibe (3) kippt auf die Fördereinrichtung (9).

2. Verfahren nach Anspruch 1, **dadurch gekennzeichnet, dass** das Bremselement (15) von einer Ruheposition (17), in der es vollständig außerhalb des Förderquerschnitts (13) angeordnet ist, in eine Bremsposition (18) überführt wird, in der es einen einer Auflagefläche (6) des Gutstrangs (2) zugewandten Teilbereich des Förderquerschnitts (13) versperrt, und anschließend wieder in die Ruheposition (17) überführt wird.

3. Verfahren nach Anspruch 2, **dadurch gekennzeichnet, dass** das Bremselement (15) zwischen der Ruheposition (17) und der Bremsposition (18) in einer Ebene bewegt wird, die parallel zu der Schneidebene ausgerichtet ist.

4. Verfahren nach Anspruch 2 oder 3, **dadurch gekennzeichnet, dass** sich das Bremselement (15) in der Bremsposition (18) - in Vorschubrichtung (8) betrachtet - in einem Abstand von einer dem Bremselement (15) zugewandten Vorderseite einer im Entstehen begriffenen, noch mit dem Gutstrang (2) verbundenen Scheibe (3) befindet.

5. Verfahren nach einem der Ansprüche 1 bis 4, **dadurch gekennzeichnet, dass** ein rotatorischer Antrieb der Bremseinrichtung (14) - über einen Zyklus der Bewegung des Bremselements (15) betrachtet - mit unterschiedlicher Winkelgeschwindigkeit bewegt wird, vorzugsweise, dass das Bremselement (15) mit einer größeren Geschwindigkeit von der Bremsposition (18) in die Ruheposition (17) bewegt wird als in die umgekehrte Richtung.

6. Vorrichtung (1) zum Schneiden eines knochenhaltigen Gutstrangs (2) in Scheiben (3) mit
- einer Schneideinrichtung (5), die ein rotierendes Schneidorgan (7) aufweist, das eine Schneidebene definiert,
- einer Vorschubeinrichtung (4), mit der der Gutstrang (2) so auf die Schneideinrichtung (5) zu vorschiebbar ist, dass von einem Ende des Gutstrangs (2) sukzessive Scheiben (3) abschneidbar sind,
- einer Fördereinrichtung (9), auf der die abgeschnittenen Scheiben (3) sukzessive in geschindelter oder gestapelter Anordnung ablegbar und mit der die Scheiben (3) von der Schneideinrichtung (5) weg förderbar sind,
**gekennzeichnet durch**
- eine Bremseinrichtung (14) mit einem Bremselement (15), das von einer Ruheposition (17), in der es sich außerhalb eines Förderquerschnitts (13) befindet, in eine Bremsposition (18) überführbar ist, in der eine von dem Gutstrang (2) abgetrennte Scheibe (3) in ihrer von der Schneidebene weg gerichteten Bewegung abbremsbar ist, wobei das in der Ruheposition (17) befindliche Bremselement (15) ein Abkippen einer abgetrennten und abgebremsten Scheibe (3) auf die Fördereinrichtung (9) ermöglicht.

7. Vorrichtung nach Anspruch 6, **dadurch gekennzeichnet, dass** das Bremselement (15) ein Schieber (19) ist, der linear oszillierend innerhalb einer zu der Schneidebene parallel verlaufenden Schieberebene bewegbar ist und vorzugsweise eine U-Form besitzt, wobei zwei U-Schenkel (20) beidseitig des Förderquerschnitts (13), der durch eine Durchtrittsöffnung (12) in einem Schneidrahmen (10) der Schneideinrichtung (5) definiert ist, zwischen dem Schneidrahmen (10) und jeweils einem Lagerelement (21) verschiebbar sind.

8. Vorrichtung nach Anspruch 6 oder 7, **gekennzeichnet durch** einen Kurbeltrieb (16) der Bremseinrichtung (14), wobei das Bremselement (15) mit einer Koppel (22) und diese mit einer drehantreibbaren Kurbel (23) verbunden ist.

9. Vorrichtung nach einem der Ansprüche 6 bis 8, **dadurch gekennzeichnet, dass** das Bremselement (15) in der Ruheposition (17) unterhalb einer von einer Auflagefläche (6) der Vorschubeinrichtung (4) oder der Fördereinrichtung (9) definierten Ebene angeordnet ist.

10. Vorrichtung nach einem der Ansprüche 6 bis 9, **dadurch gekennzeichnet, dass** eine untere Fläche eines zwischen dem in der Ruheposition (17) befindlichen Bremselement (15) und der Schneidebene angeordneten Schneidrahmens (10) abgeschrägt ist, wobei eine Flächennormale der abgeschrägten Fläche von der Schneidebene weggerichtet ist.

## Claims

1. A method of cutting a piece of meat containing bone (2) into slices (3) with the following processing stages:
- the piece of meat (2) is advanced by means of a feed device (4) in the feed direction (8) to a cutting device (5)
- by means of a rotating cutting element (7) of the cutting device (5) successive slices (3) are cut from the end of the piece of meat (2),
- the cut slices (3) are successively placed on a conveyor device (9) in a overlapping or stacked manner and moved away from the cutting device (5)
**characterised by** the following processing stages:
- before completely separating a slice (3) from the remainder of the piece of meat (2) a braking element (15) of a braking device (14) behind a cutting plane of the cutting element (7) seen in the direction of advance (8) is moved into a conveyor cross section (13),
- after complete separation from the remainder of the piece of meat (2) a cut slice (3) is braked by the braking element (15) in its movement away from the cutting plane,
- after braking the braking element (15) is moved out of the conveyor cross-section (13) and the braked slice (3) topples onto the conveyor device (9).

2. The method in accordance with claim 1, **characterised in that** the braking element (15) is moved from a rest position (17), in which is it arranged completely outside the conveyor cross-section (13), into a braking position (18), in which it blocks a partial area of the conveyor cross-section (13) facing a supporting surface (6) of the piece of meat (2) and is then moved back into the rest position (17).

3. The method in accordance with claim 2 **characterised in that** the braking element (15) moves between the rest position (17) and the braking position (18) in a plane parallel to the cutting plane.

4. The method in accordance with claim 2 or 3 **characterised in that** the braking element (15) in the braking position (18) - seen in the direction of advancing (8) - is at a distance from a front side of a slice (3) which is in the process of production and still connected to the piece of meat (2) and facing the braking element (15).

5. The method in accordance with any one of claims 1 to 4 **characterised in that** a rotary drive of the braking device (14) - considered over one cycle of the movement of the braking element (15) - is moved at different angular velocities, preferably so that the braking element (15) is moved at a higher velocity from the braking position (18) to the rest position (17) than in the opposite direction.

6. A device (1) for cutting a piece of meat containing bone (2) into slices (3) with
- a cutting device (5) with a rotating cutting element (7) which defines a cutting plane,
- a feed device (4) with which the piece of meat (2) can be advanced to the cutting device (5) so that successive slices (3) can be cut from the end of the piece of meat (2),
- a conveyor device (9) onto which the cut slices (3) can be placed successively in an overlapping or stacked manner and with which the slices (3) can be moved away from the cutting device (5)
**characterised by**
- a braking device (14) with a braking element (15) which can be moved from a rest position (17) in which it is outside the conveyor cross-section (13), into a braking position (18) in which a slice (3) cut from the piece of meat (2) can be braked in its direction of movement away from the cutting plane, whereby the brake element (15) in the rest position (17) allows a separated and braked slice (3) to topple onto the conveyor device (9).

7. The device in accordance with claim 6 **characterised in that** the braking element (15) is a pusher (19) which can be moved in a linearly oscillating manner in a pusher plane running parallel to the cutting plane and is preferably U-shaped whereby two U arms (20) can be moved on both sides of the conveyor cross-section (13), which is defined by an opening (12) in a cutting frame (10) of the cutting device (5), between the cutting frame (10) and a bearing element (21).

8. The device in accordance with claim 6 or 7 **characterised by** a crank drive (16) of the braking device (14), whereby the braking element (15) is connected with a connecting handle (22) and this is connected to a turnable crank (23).

9. The device in accordance with any one of claims 6 to 8 **characterised in that** in the rest position (17) the braking element (15) is arranged below a plane defined by a supporting surface (6) of the feed device (4) or the conveyor device (9).

10. The device in accordance with any one of claims 6 to 9 **characterised in that** a lower surface of a cutting frame (10) arranged between the braking element (15) in the rest position (17) and the cutting plane is oblique, whereby the surface normal of the oblique surface faces away from the surface of the cutting plane.

## Revendications

1. Procédé pour couper en tranches (3) un boudin de produit contenant des os (2), avec les étapes de procédé suivantes :
- le boudin de produit (2) est poussé en avant au moyen d'un dispositif d'avance (4) dans une direction d'avancement (8) vers un dispositif de coupe (5),
- des tranches successives (3) sont coupées à partir d'une extrémité du boudin de produit (2), au moyen d'un organe de coupe rotatif (7) du dispositif de coupe (5),
- les tranches coupées (3) sont déposées successivement sur un dispositif de transport (9) dans une disposition superposée ou empilée, et éloignées du dispositif de coupe (5),
**caractérisé en ce que**
- avant la séparation complète d'une tranche (3) d'avec le reste du boudin de produit (2), un élément de freinage (15) d'un dispositif de freinage (14) est déplacé derrière un plan de coupe de l'organe de coupe (7), vu dans le sens d'avancement (8), dans une section de transport (13),
- après la séparation complète d'avec le reste du boudin de produit (2), la tranche (3) ainsi coupée est freinée dans son mouvement détourné du plan de coupe, au moyen de l'élément de freinage (15),
- après le freinage, l'élément de freinage (15) est retiré de la section de transport (13) et la tranche coupée (3) bascule sur le dispositif de transport (9).

2. Procédé selon la revendication 1, **caractérisé en ce que** l'élément de freinage (15) passe d'une position de repos (17), dans laquelle il est placé entièrement à l'extérieur de la section de transport (13), vers une position de freinage (18), dans laquelle il bloque une zone partielle de la section de transport (13) qui est tournée vers une surface d'appui (6) du boudin de produit (2), puis repasse dans la position de repos (17).

3. Procédé selon la revendication 2, **caractérisé en ce que** l'élément de freinage (15) est déplacé entre la position de repos (17) et la position de freinage (18), dans un plan orienté parallèlement au plan de coupe.

4. Procédé selon la revendication 2 ou 3, **caractérisé en ce que** dans la position de freinage (18) - vu dans le sens d'avancement (8) - l'élément de freinage (15) se trouve à une certaine distance d'une face avant tournée vers l'élément de freinage (15) d'une tranche (3) encore reliée au boudin de produit (2), destinée à être coupée.

5. Procédé selon l'une des revendications 1 à 4, **caractérisé en ce qu'**un entraînement rotatif du dispositif de freinage (14) est déplacé avec une vitesse d'angle variable - sur un cycle du mouvement de l'élément de freinage (15) - de sorte que l'élément de freinage (15) est de préférence déplacé à une plus grande vitesse de la position de freinage (18) vers la position de repos (17) que dans le sens inverse.

6. Dispositif (1) pour couper en tranches (3) un boudin de produit (2) contenant des os, avec
- un dispositif de coupe (5) comportant un organe de coupe rotatif (7) définissant un plan de coupe,
- un dispositif d'avance (4) permettant de pousser le boudin de produit (2) vers le dispositif de coupe (5), de manière à pouvoir couper des tranches (3) successives à partir d'une extrémité du boudin de produit (2),
- un dispositif de transport (9) sur lequel les tranches coupées (3) peuvent être déposées dans une disposition empilée ou superposée, et permettant d'éloigner les tranches (3) du dispositif de coupe (5),
**caractérisé en ce que**
- un dispositif de freinage (14) avec un élément de freinage (15) apte à passer d'une position de repos (17), dans laquelle il se trouve complètement à l'extérieur de la section de transport (13), vers une position de freinage (18), dans laquelle une tranche (3) séparée du boudin de produit (2) peut être freinée dans son mouvement détourné du plan de coupe, où l'élément de freinage (15) se trouvant dans la position de repos (17) permet à la tranche séparée et freinée (3) de basculer sur le dispositif de transport (9).

7. Dispositif selon la revendication 6, **caractérisé en ce que** l'élément de freinage (15) est un poussoir (19) déplaçable de façon linéairement oscillante dans un plan de poussée s'étendant parallèlement au plan de coupe, et présente de préférence une forme en U, où deux branches de U (20) peuvent être déplacées des deux côtés de la section de transport (13) définie par une ouverture de passage (12) dans un cadre de coupe (10) du dispositif de coupe (5), entre le cadre de coupe (10) et un élément de support (21) respectif.

8. Dispositif selon la revendication 6 ou 7, **caractérisé par** un mécanisme à manivelle (16) du dispositif de freinage (14), l'élément de freinage (15) étant relié à une bielle (22) et celle-ci à une manivelle (23) entraînée par rotation.

9. Dispositif selon l'une des revendications 6 à 8, **caractérisé en ce que** dans la position de repos (17), l'élément de freinage (15) est disposé en-dessous d'un plan défini par une surface d'appui (6) du dispositif d'avance (4) ou du dispositif de transport (9).

10. Dispositif selon l'une des revendications 6 à 9, **caractérisé en ce qu'**une surface inférieure d'un cadre de coupe (10) installé entre l'élément de freinage (15) dans la position de repos (17) et le plan de coupe est chanfreinée, où une normale de surface de la surface chanfreinée est détournée du plan de coupe.
